# EUROPÄISCHE PATENTSCHRIFT

(11) **EP 2 540 487 B1**
(45) Veröffentlichungstag und Bekanntmachung des Hinweises auf die Patenterteilung: **26.08.2015**
(21) Anmeldenummer: 11005298.2
(22) Anmeldetag: 29.06.2011
(51) Int. Cl.: B30B 15/06, B44B 5/02, B30B 9/28

(54) **Pressblech oder Endlosband mit einer Struktur in Sandwichbauweise, Verfahren zur Herstellung eines solchen Pressbleches oder Endlosbandes und Verfahren zur Herstellung geprägter Werkstoffe mittels eines solchen Pressbleches oder Endlosbandes**
Pressed sheet or continuous ribbon with a sandwich structure, Process to manufacture such pressed sheet or continuous ribbon and Process to manufacture punched material using such pressed sheet or continuous ribbon
Tôle de presse ou bande sans fin avec structure en sandwich, Procédé de fabrication de telle tôle de presse ou bande sans fin et Procédé de fabrication de pièces étampées par de telle tôle de presse ou bande sans fin

(43) Veröffentlichungstag der Anmeldung: 02.01.2013
(73) Patentinhaber: Hueck Rheinische GmbH, 41747 Viersen (DE)
(72) Erfinder: Espe, Rolf, 44795 Bochum (DE); Espe, Oliver, 44795 Bochum (DE)
(74) Vertreter: Demski, Siegfried

(56) Entgegenhaltungen:
- WO-A1-2011/051116
- WO-A2-2006/136949
- DE-A1-102007 062 123
- DE-U1-202009 014 669
- US-A- 3 532 587

## Beschreibung

Die Erfindung betrifft ein Pressblech oder Endlosband, bestehend aus einem Trägerkörper und einem Prägekörper zur Prägung von Werkstoffen, insbesondere Holzwerkstoffen oder Kunststoffmaterialien mittels einer Oberflächenstrukturierung des Prägekörpers, wobei der Trägerkörper mit dem Prägekörper über ein Haftmittel verbunden ist, sowie ein Verfahren zur Herstellung eines solchen Pressblechs oder Endlosbands und Herstellungsverfahren für geprägte Werkstoffe unter deren Verwendung.

Pressbleche oder Endlosbänder werden benötigt, um Holzwerkstoffplatten mit Dekor- und/oder Overlay-Papiere zu verpressen. Hierbei erfolgt eine vollflächige Beschichtung der Holzwerkstoffplatten mit Aminoplastharzfilmen, auch Duroplastharze genannt. Die Verarbeitung erfolgt beispielsweise in Einetagen-Kurztaktpressen oder Mehretagenpressen. Die fertiggestellten Pressbleche oder Endlosbänder werden in den Pressen eingesetzt, um den herzustellenden Holzwerkstoffen eine gewünschte Oberflächenstruktur zu vermitteln. Vorzugsweise wird hierbei eine deckungskonforme Prägung bevorzugt. Dies bedeutet, dass ein verwendetes Dekorpapier mit einem deckungskonformen Pressblech oder einem Endlosband eingesetzt wird, sodass die Struktur des Dekorpapieres reliefartig in die Oberfläche eingeprägt werden kann. Die hierbei verwendeten Strukturen können natürlichen Ursprungs sein, beispielsweise die Nachahmung einer Holzporenstruktur oder Gesteinsoberfläche, ebenso besteht die Möglichkeit beliebige gewünschte Strukturen entsprechend den Kundenwünschen herzustellen.

Die eingesetzten Dekor- und Overlaypapiere bestehen vorzugsweise aus Duroplastharzen, welche durch Druck und Temperatur in der Pressenanlage in eine flüssige Form übergehen und mit steigendem Vernetzungsgrad, bei gleichzeitigem Anstieg der Harzviskosität im Endzustand eine feste Verbindung mit dem Holzwerkstoff eingehen. Zu den verwendeten Duroplastharzen zählen die Melamin-, Phenol- oder Melamin-/Harnstoffharze, welche sich als besonders geeignet herausgestellt haben. Während des Pressvorgangs wird unter Druck und Temperatur das Melaminharz flüssig und es findet eine weitere Polykondensation statt. Presszeit und Temperatur bestimmen den Vernetzungsgrad der Melaminharze und deren Oberflächenqualität. Nach Ablauf der Presszeit besitzt das Melaminharz den gewünschten Vernetzungsgrad und ist in eine feste Phase übergegangen, wobei durch die erfolgte gleichzeitig strukturierte Prägung der Melaminharzaberfläche eine naturgetreue, die Oberfläche des Prägewerkzeuges wiedergebende Oberflächengestaltung erzielt wird.

Nach dem Stand der Technik werden Prägewerkzeuge in Form von Pressblechen oder Endlosbändern aus Stahlblechen hergestellt, die durch entsprechende Bearbeitung die erforderliche Oberflächenstruktur erhalten. Hierzu sind verschiedene Verfahren bekannt, beispielsweise durch Aufträgen eines Siebdruckverfahrens ein Ätzresist zu schaffen, um eine anschließende Ätzung des Pressbleches vorzunehmen. Die hierbei verwendeten Bleche weisen ein sehr großes Format auf, sodass es auf eine sehr genaue Bearbeitung und insbesondere eine deckungskonforme Weiterbearbeitung ankommt, soweit mehrere Arbeitsschritte notwendig sind. Mehrere Arbeitsschritte fallen immer dann an, wenn besonders tiefe Strukturen geätzt werden müssen und hierzu mehrere Ätzvorgänge mit einem zuvor aufgetragenen Ätzresist erforderlich sind. Bei den Ätzverfahren werden sämtliche Bereiche, welche die erhabene Oberflächenstruktur später bilden soll, durch die Maske abgedeckt, sodass eine Oberflächenätzung nur in den Bereichen erfolgt, die unmittelbar von der Ätzflüssigkeit angegriffen werden können. Die herausgeätzten Bereiche bilden sodann die Profiltäler der gewünschten Struktur, wobei nach Beendigung des Ätzvorgangs die Oberfläche gereinigt und insbesondere die Maske entfernt wird.

Alternativ besteht die Möglichkeit eine Fotoschicht aufzutragen, die anschließend einer Belichtung unterzogen wird, um nach der abschließenden Entwicklung der Fotoschicht die Pressbleche oder Endlosbänder nach dem Verbleib eines Teils der Fotoschicht als Ätzresist einem Ätzvorgang zu unterziehen. Die Reproduzierbarkeit der auf diesem Wege hergestellten Masken ist sehr schwierig und problematisch, weil die aufzutragenden Ätzresistschichten immer exakt in der gleichen Position angeordnet werden müssen, wenn besonders tiefe Strukturen geätzt werden sollen.

Des Weiteren ist aus dem Stand der Technik bekannt, anstelle eines Siebdruckverfährens eine Maske durch einen Wachsauftrag herzustellen oder alternativ einen UV-Lack zu verwenden, welcher mit Hilfe eines Digitaldruckverfahrens unmittelbar auf die zu bearbeitenden Pressbleche und Endlosbänder aufgedruckt wird. Nach erfolgter Ätzung, welche gegebenenfalls mehrfach wiederholt werden müssen, können hierbei besonders tiefe Strukturen erzielt werden, die durch die Anwendung des digitalisierten Druckverfahrens in einem hohen Maße deckungskonform sind.

Als weitere Alternative ist aus dem Stand der Technik bekannt, mit Hilfe eines Laserverfahrens unmittelbar die erforderliche Struktur auf die Oberfläche zu erzeugen, wobei die herzustellende Tiefenstrukturen direkt mit Hilfe eines Lasers hergestellt werden. Auch bei diesem Verfahren wird mit Hilfe einer digitalen Drucktechnik die exakte Steuerung des Lasers vorgenommen, sodass nach Fertigstellung der Pressbleche oder Endlosbänder diese eine 100%tige Übereinstimmung mit den Dekorpapieren aufweisen. Erst durch die in letzter Zeit entwickelten Verfahren zur Oberflächenstrukturierung wird das erforderliche Maß erreicht, um eine höchste Übereinstimmung der erforderlichen Pressblechstrukturen mit den Dekorpapieren herzustellen.

Nach Fertigstellung der Pressbleche oder Endlosbänder können diese weiteren Prozessschritten unterzogen werden, um besondere Effekte zu erzielen, beispielsweise um den Glanzgrad zu beeinflussen. Der Glanzgrad kann von matt, seidenmatt bis glänzend ausgeführt werden, wodurch nach erfolgtem Pressvorgang die Holzwerkstoffplatten eine gewünschte Oberflächenstruktur mit Glanzeffekt aufweisen, die dem von gewachsenen natürlichen Holz sehr nahe kommt. Vorzugsweise werden nach diesen Verfahren Holzporenstrukturen hergestellt, es können aber ebenso fantasievolle Oberflächengestaltungen vorgenommen werden oder eine Lederimitation, Fliesen oder Natursteinoberflächen nachgebildet werden. Jede denkbare Struktur kann nach diesem Verfahren hergestellt werden.

Je nach dem Verwendungszweck der hergestellten Holzwerkstoffplatten, beispielweise im Wandbereich, aber ebenso im Fußbodenbereich, können die Overlay-Papiere mit abriebfesten Partikeln, beispielsweise Korund, dotiert sein, sodass für den Endverbraucher eine hohe Abriebfestigkeit vorliegt. Diese Abriebfestigkeit führt aber zu negativen Auswirkungen auf die verwendeten Pressbleche oder Endlosbänder. Nach jedem Pressvorgang und Öffnen der Pressen erfolgt eine Relativbewegung zwischen dem bearbeiteten Holzwerkstoff mit den verpressten Oberflächen und dem Pressblech oder Endlosband, sodass sich allmählich ein Verschleiß der Oberflächenstruktur einstellt. In einem solchen Fall ist es erforderlich das Pressblech vollständig zu überarbeiten oder durch ein neues Pressblech zu ersetzen. Bei der Beschichtung, zum Beispiel von HDF-Platten (High-density- fiberboard) müssen die Pressbleche bereits nach relativ kurzer Einsatzdauer wieder aufgearbeitet werden. Grund ist der hohe Anteil an Korund der in den Melaminharzfilmen zur Abriebsfestigkeit verwendet wird, wodurch die verchromten Oberflächen relativ schnell abgerieben werden. Die Herstellung eines Pressbleches ist sehr aufwändig und kostenintensiv, wobei am Ende der Laufzeit eine Verschrottung vorgesehen ist. Dies liegt unter anderem daran, dass die Rohlinge der Pressbleche oder Endlosbänder zunächst mit einem richtungsfreien Zwischenschliff versehen werden und vor der Oberflächenstrukturierung zusätzlich poliert werden müssen, bevor eine neue Strukturierung erfolgen kann, sodass allmählich nach mehreren Nachbearbeitungen die Dicke der Pressbleche oder Endlosbänder nicht mehr das erforderliche Maß erreicht. Erst im Anschluss erfolgt die aufwändige Strukturherstellung, zum Beispiel nach den klassischen Ätzverfahren, Auftrag der Ätzreserve, Ätzen mit zum Beispiel Eisen-III-chlorid, Ganzgradherstellung durch zum Beispiel Sandstrahlen und anschließender Oberflächenversiegelung, zum Beispiel Verchromung, oder alternativ durch die Herstellung der Struktur mit Hilfe einer Lasergravur. Ebenso müssten bei mechanischen Beschädigungen meistens die Pressblechoberflächen vollständig abgeschliffen und neu bearbeitet werden. Dies führt dazu, dass die relativ teueren Basispressbleche nur bedingt einsatzfähig bleiben und nach circa vier bis sechs Aufarbeitungen verschrottet werden müssen, da sie aufgrund ihrer Dicke zu instabil werden und in der Pressenanlage nicht gleichmäßig fixiert werden können.

Aus der WO 2011/051116 A1 ist ein Verfahren zur Herstellung eines Pressbleches bekannt, wobei ein Pressblechrohling in eine hohlzyliriderförmige Form gebracht wird, um diese anschließend auf einem Träger zu befestigen. Bei dem Träger kann es sich beispielsweise um einen Zylinder handeln, sodass die weiteren Bearbeitungsschritte im Rotationsverfahren erfolgen können. Im Anschluss daran wird der Pressblechrohling wieder in ein flaches Pressblech umgeformt, um anschließend mithilfe eines Klebers eine Befestigung auf einem Trägerblech vorzunehmen. Die Verwendung eines reinen Klebers ist bei den vorzusehenden Temperaturen von bis zu 230 Grad als kritisch anzusehen, sodass die Haftung des Pressblechrohlings auf dem Trägerblech nicht dauerhaft gewährleistet werden kann.

Aus der DE 10 2007 062 123 A1 ist eine Werkzeugform zum Erzeugen einer Mikrostruktur bekannt. Diese Werkzeugform wird vorrangig zum Aufspannen auf eine Walze verwendet und besteht aus einer Trägerfolie, auf der ein Prägelack angeordnet ist. Die Oberfläche des Prägelackes weist hierbei Erhebungen und Vertiefungen in der gewünschten Mikrostruktur auf und wird zum Prägen von dem vorgesehenen Materialien eingesetzt. Damit die Trägerfolie auf der Walze gehalten werden kann, wird vorzugsweise ein Spannzylinder verwendet, wobei aber auch nicht ausgeschlossen wird, dass die Befestigung der Trägerfolie durch einen Kleber oder eine magnetische Befestigung erfolgen kann.

Aus der WO 2006/136949 A2 ist ein Verfahren zur Herstellung von Fußbodenpaneelen bekannt, und zwar mithilfe eines Presswerkzeuges, welches aus einem Rahmen besteht und einzelnen herausnehmbaren Pressplatten. Die Pressplatten können hierbei durch Schrauben, einen Kleber oder ggf. Magnete gehalten werden.

Die aus dem Stand der Technik bekannten Verfahren lösen aber nicht das Problem eines Wärmeübertrages auf die zu verarbeitenden Werkstoffplatten bzw. gewährleisten nicht in ausreichendem Maße, dass die Haftwirkung auch bei höheren Temperaturen von bis zu 250 Grad gewährleistet ist.

Der Erfindung liegt die Aufgabe zugrunde, ein neuartiges Pressblech oder Endlosband für eine Ein- oder Mehretagenpresse vorzuschlagen, welches einen Austausch eines Prägekörpers mit ausreichendem Wärmeübertrag ermöglicht.

Diese Aufgabe wird durch ein Pressblech oder Endlosband gemäss Anspruch 1, ein Verfahren zur Herstellung eines Pressbleches oder Endlosbandes gemäss Anspruch 12 und ein Verfahren zur Herstellung geprägter Werkstoffegemäss Anspruch 15 gelöst.

Gegenüber den bisherigen Verfahren mit einem Basismaterial, welches das Pressblech oder Endlosband bildet und welches mit einer Oberflächenstrukturierung versehen wird, wird erfindungsgemäß vorgeschlagen, einen Trägerkörper zu verwenden, der mit einem Prägekörper über ein Haftmittel verbunden ist, wobei nur der Prägekörper eine Oberflächenstrukturierung aufweist. Somit kann der Prägekörper unabhängig vom Trägerkörper kostengünstig hergestellt werden und durch das Hafmittel mit dem Trägerkörper insoweit verbunden werden, dass eine bestimmungsgemäße Verwendung für die Ein- oder Mehretagenpressen erfolgen kann. Nach Abnutzung der Oberflächenstrukturierung besteht im Anschluss die Möglichkeit den Prägekörper von dem Trägerkörper wieder zu entfernen und durch einen neuen Prägekörper zu ersetzen. Der hierbei erforderliche Materialeinsatz ist deutlich reduziert, weil der Trägerkörper immer wieder verwendet.werden kann und eine nur äußerst dünne Beschichtung in Form eines Prägekörpers ausgetauscht werden muss.

Hierzu wird zunächst der Trägerkörper, bestehend aus beispielsweise Edelstahl, zum Beispiel AISI Nr. 630, AISI 410 oder AISI 304 oder Messing nach dem Stand der Technik vorbereitet. Anstelle der üblichen Oberflächenstrukturierung des Pressbleches oder Endlosbandes mittels einer Ätztechnologie oder einer digitalen Lasergravur wird unabhängig von dem Trägerkörper der Prägekörper hergestellt, das heißt mit einer Oberflächenstruktur versehen, Im Anschluss daran werden der Trägerkörper und der Prägekörper mit Hilfe eines magnetischen Haftmittels miteinander innig und reversibel verbunden, sodass eine Sandwichstruktur entsteht. Diese Sandwichstruktur hat den besonderen Vorteil, dass bei späteren Aufarbeitungen der teuere Trägerkörper erhalten bleibt und nur der obere Prägekörper erneuert werden muss. Durch diese Maßnahme werden Produktions- und Rohstoffkosten in erheblichem Maße eingespart. Weiterhin kann der Prägekörper, der in der Regel wesentlich dünner und preiswerter als der Trägerkörper ist, bereits vorgefertigt und für den jeweiligen Kunden auf Lager gelegt werden. Hierdurch wird Zeit eingespart und die Lieferzeiten in erheblichem Maße verkürzt.

In Ausgestaltung der Erfindung ist vorgesehen, dass das Haftmittel aus Magnetwerkstoffen besteht. Derartige Haftmittel eignen sich immer dann, wenn der Trägerkörper und der Prägekörper beide aus Stahl gefertigt sind und somit magnetische Eigenschaften aufweisen. Zur Verbindung von Trägerkörper und Prägekörper kommt eine hochtemperaturbeständige Magnetfolie zum Einsatz, die als Haftmittel die innige Verbindung zwischen den beiden Körpern gewährleistet und aus einem vernetzten Silikonelastomer besteht, mit einem Zusatz von hochtemperaturbeständigen Magnetwerkstoffen, wie Samarium/Kobald, Aluminium/Nickel/Kobald, Neodyn/Eisen/Bor, Barium-oder Strontiumferriten oder Weichferriten, wie Mangan/Zink. Sämtliche der vorgenannten Dauermagnetwerkstoffe verlieren nur sehr wenig von ihrer Haltekraft, cirka 15 bis 20% bei den bestehenden Betriebstemperaturen von cirka 220°. Der Anteil der Zusatzmagnetwerkstoffe richtet sich nach der jeweils gewünschten Haftkraft der Werkstoffe, abzüglich des Haftkraftverlust bei der jeweiligen Betriebstemperatur und das Gesamtgewicht des Prägekörpers. Diese Randbedingungen können jedoch unproblematisch berücksichtigt werden, sodass bereits mit Hilfe einer Magnetfolie eine dauerhafte, aber reversible Verbindung zwischen Trägerkörper und Prägekörper herstellbar ist. Gleichzeitig bietet die Magnetfolie die Möglichkeit beide Körper rückstandslos voneinander zu trennen, sodass ein schneller Austausch des Prägekörpers im Falle einer Abnutzung erfolgen kann.

Soweit mit Metallpulver dotierte hochtemperaturbeständige Kleber zum Einsatz kommen sollen eignen sich modifizierte Acrylat-Kleber, zum Beispiel PMMA-Kleber Poly(methacryl-methacrylat), PMt Poly(methacrylimid), MBS Poly(methacryl-methacrylat)-Styrol-Butadien, UP ungesättigte Polyesterharze - DAP Diallylphtatlat, Aromatische Polymide, Silikonharze, Epoxidharze, ACM Acrylatkautschuk oder FKM Fluorkautschuk-Kleber.

Um den Wärmedurchgangswert der erfindungsgemäßen Pressbleche oder Endlosbänder, eine Erwärmung der Werkstoffplatten ist in den Ein- oder Mehretagenpressen zwingend erforderlich, zu erhöhen, wird der Kleber mit einem Metallpulver dotiert, beispielsweise, Kuper, Messing, Aluminium oder Eisen. Die hierbei verwendeten Haftmittel sind bis zu Temperaturen von 250°Celsius einsetzbar, sodass eine vorzeitige Ablösung der Prägekörper beispielsweise bei den auftretenden Temperaturen zur Herstellung der Werkstoffplatten von cirka 220° nicht erfolgt. Gleichzeitig können die Haftmittel jedoch oberhalb von Temperaturen von 250° getempert werden, sodass der Prägekörper von dem Trägerkörper ohne Weiteres abgelöst werden kann.

Zur Herstellung der Prägekörper werden die aus dem Stand der Technik bekannten Verfahren, beispielsweise Ätztechnologie oder Lasergravur, eingesetzt, wobei diese vorzugsweise eine nur geringe Dicke aufweisen und somit wesentlich unkomplizierter bearbeitet werden können. Eine Möglichkeit hierzu besteht darin, einen Prägekörper in Form einer Metallfolie oder aus Dünnblechen auf einen Stahlzylinder zur Oberflächenstrukturierung aufzuspannen, wobei der Durchmesser der Stahlzylinder an die maximale Breite der Pressbleche anpassbar ist, sodass nach Fertigstellung des Prägekörpers und nach Entfernen von den Stahlzylindem dieser mit dem Trägerkörper verbunden werden kann.

Soweit Metallfolien beziehungsweise Dünnbleche oder andere Materialien, zum Beispiel Stahl oder Messing verwendet werden, können diese auf den Stahlzylinder aufgespannt und danach entsprechend graviert werden, es folgen die oben genannten Schritte bis zur Fertigstellung der Oberflächenstrukturierung. Die auf diese Weise hergestellten Metallfolien oder Dünnbleche werden danach auf die Größe des Trägerkörpers zugeschnitten und mit diesem verbunden, sodass das Pressblech oder Endlosband zur weiteren Verwendung zur Verfügung steht.

Alternativ besteht die Möglichkeit eine Ballardhaut von ca. 100 µm auf einer Kupfergrundschicht auf zu galvanisieren, wobei zwischen der Grundschicht und der Ballardhaut eine Trennschicht angeordnet sein kann, sodass ein späteres Abheben der Ballardhaut möglich ist. Mit Ballardhaut wird beim Tiefdruck eine abziehbare Kupferschicht auf einem Tiefdruckzylinder bezeichnet. Den aus Stahl bestehenden Tiefdruckzylinder bedeckt eine rund 2 mm starke Grundkupferschicht, auf die eine zweite Kupferschicht, die sogenannte Ballardhaut aufgalvanisiert wird. Zwischen der 100 µm dünnen Ballardhaut und dem Grundkörper liegt die Trennschicht, sodass sich die Ballardhaut nach der Gravur einfach entfernen und durch eine neue ersetzen lässt. Nach dem Aufgalvanisieren der Kupferschicht kann diese noch poliert werden und danach erfolgt die Oberflächenstrukturierung, beispielsweise mittels eines Lasers. Die fertig gravierte Oberfläche wird anschließend zur Steigerung der Verschleißfestigkeit galvanisch mit einer Chromschicht überzogen, wobei im Einzelfall weitere Verarbeitungsschritte folgen können, um beispielsweise den Glanzgrad zu beeinflussen. Zum Abziehen der Ballardhaut wird diese in der Regel an einem Stirnende des Stahlzylinders geöffnet und anschließend mittels Zangen heruntergezogen und entfernt. Der Stahlzylinder selbst kann danach für die nächste Produktion wieder verwendet werden.

Für den Trägerkörper wird vorzugsweise ein Metall verwendet, beispielsweise Edelstahl, AISI Nr. 630, AISI 410 oder AISI 304 oder alternativ ein Messingblech. Der Prägekörper kann demgegenüber aus Kupfer, Messing oder Edelstahl bestehen, wobei die Dicke in Abhängigkeit von der erforderlichen Strukturtiefe frei wählbar ist, vorzugsweise 0,3 bis 3,0 mm, besonders bevorzugt 0,3 bis 1,5 mm.

Die wesentlichen Vorteile der neu gestalteten Pressbleche oder Endlosbänder besteht hierbei in einer späteren Trennung von Trägerkörper und Prägekörper, wobei der Prägekörper einen deutlich höheren Verschleiß ausgesetzt ist, als der Trägerkörper, Der Trägerkörper kann daher mehrfach zum Einsatz kommen und wird immer wieder mit einem Prägekörper neu verbunden, wobei vorzugsweise mit Magnetwerkstoffen dotierte Haftkleber zum Einsatz kommen, die eine innige Verbindung ermöglichen. Alternativ kann eine Verbindung mit Hilfe von Magnetwerkstoffen, insbesondere einer Magnetklebefolie erfolgen, um die gewünschten Vorteile zu erzielen.

Das Verfahren gemäss Anspruch 12 zeichnet sich durch eine besondere Wirtschaftlichkeit aus und ermöglicht darüber hinaus die mehrfache Wiederverwendung des Trägerkörpers, welcher nahezu keinem Verschleiß ausgesetzt ist. Die hierbei verwendeten Prägekörper in Form einer dünnen Metallfolie oder einem Dünnblech können reversibel von dem Trägerkörper entfernt werden, sodass eine Aufarbeitung der Trägerkörper nur in geringem Umfang erforderlich ist. Hierdurch wird erhebliche Bearbeitungszeit eingespart und zudem wird durch die Verwendung von Dünnblechen oder Metallfolien mit einer Oberflächenstrukturierung ein erhebliches Einsparungspotential erzielt, insbesondere aufgrund der Tatsache, dass die zu verarbeitenden Materialien, Holzwerkstoffe mit Overlay- und Dekorpapieren eine Abnutzung der Prägekörper verursachen. Der besondere Vorteil ergibt sich hierbei durch die reversible Verbindung von Träger- und Prägekörper.

Ein weiterer Vorteil dieser erfindungsgemäßen Pressbleche oder Endlosbänder besteht darin, dass für den Trägerkörper weniger hochwertige Metalle verwendet und somit die Herstellungskosten deutlich gesenkt werden können. Bisher war es notwendig hochwertige Edelstähle einzusetzen, die es ermöglichen die notwendige Oberflächenstrukturierung vorzunehmen. Hierauf braucht jedoch keine Rücksicht mehr genommen zu werden, da die Oberflächenstrukturierung nur auf der Oberfläche des Prägekörpers erfolgt.

Die Erfindung wird im Weiteren anhand zweier Figuren nochmals beschrieben.

Es zeigt
- Fig. 1: in einer perspektivischen Ansicht ein hergestelltes Pressblech mit einer Holzporenstruktur und
- Fig. 2: in einer vergrößerten Schnittdarstellung den Aufbau des Pressbleches.

Figur 1 zeigt in einer perspektivischen Ansicht ein erfindungsgemäßes Pressblech 1, welches im gezeigten Ausführungsbeispiel eben ausgebildet ist. Im Falle eines Endlosbandes kann dieses Prägewerkzeug jedoch auch gewölbt ausgeführt sein. Das Pressblech 1 zeigt eine Maserung 2, die beispielswieise der Form einer Holzporenstruktur nachempfunden ist. Es ist jedoch denkbar, dass andere Maserungen oder andere Oberflächenbeschaffenheiten in dieser Art und Weise durch das erfindungsgemäße Verfahren und das hierzu notwendige Ätz- oder Laserverfahren hergestellt wird.

Figur 2 zeigt in einer vergrößerten Seitenansicht einen Teil des vorderen Kantenbereiches des Pressbleches 1 und der hierauf befindlichen Oberflächenstrukturierung. Wie insbesondere aus Figur 2 ersichtlich besteht das Pressblech 1 aus einem Trägerkörper 10, einem Prägekörper 11 und einem Haftmittel 12. Das Haftmittel 12 ermöglicht, soweit es aus einem mit Metallpulver dotierten hochtemperaturbeständigen Kleber oder einer Magnetfolie besteht, ein Ablösen des Prägekörpers 11 von dem Trägerkörper 10. Der Trägerkörper 10 kann somit erneut verwendet werden, während demgegenüber ein abgenutzer Prägekörper 11 ersetzt wird. Die auf dem Prägekörper 11 vorhandene Oberflächenstrukturierung 13 wird beispielsweise mit Hilfe bekannter Ätztechnologien oder einer Lasergravur hergestellt, wobei eine Schichtdicke des Prägekörpers von 0,3 bis 3 mm, vorzugsweise 0,3 bis 1,5 mm verwendet wird. Zur Herstellung des Prägekörpers 11 besteht die Möglichkeit diesen auf einen Stahlzylinder aufzuspannen, um durch eine Ätztechnologie oder ein Laserverfahren die Oberflächenstruktur 13 herzustellen und nach Herstellung und weiterer Behandlung, beispielsweise Verchromung und weiterer Schritte zur Beeinflussung des Glanzgrades nach dem Abziehen von dem Stahlzylinder, mit Hilfe der Haftschicht 12 mit dem Trägerkörper 10 zu verbinden.

Ein besonderer Vorteil dieser erfindungsgemäßen Pressbleche oder Endlosbänder besteht darin, dass für den Trägerkörper 10 weniger hochwertige Metalle verwendet werden müssen und somit die Herstellungskosten deutlich gesenkt werden können. Bisher war es notwendig hochwertige Edelstähle einzusetzen, die es ermöglichen die notwendige Oberflächenstrukturierung vorzunehmen. Hierauf braucht jedoch keine Rücksicht mehr genommen zu werden, da die Oberflächenstrukturierung nur auf der Oberfläche des Prägekörpers erfolgt.

### Bezugszeichenliste

- 1: Pressblech
- 2: Maserung
- 10: Trägerkörper
- 11: Prägekörper
- 12: Haftmittel
- 13: Oberflächenstruktur

## Patentansprüche

1. Pressblech (1) oder Enddlosband, bestehend aus einem Trägerkörper (10) und einem Prägekörper (11) zur Prägung von Werkstoffen, insbesondere Holzwerkstoffen oder Kunststoffmaterialien mittels einer Oberflächenstrukturierung des Prägekörpers (11), wobei der Trägerkörper (10) mit dem Prägekörper (11) über ein Haftmittel (12) verbunden ist,
**dadurch gekennzeichnet,**
**dass** das Haftmittel (12) bei aus Stahl gefertigten Träger- (10) und Prägekörpern (11) aus einer hochtemperaturbeständigen Magnetfolie besteht, oder dass das Haftmittel aus einem mit Metallpulver dotierten hochtemperaturbeständigen Kleber besteht, welcher bis zu Temperaturen von 250 Grad Celsius einsetzbar ist und oberhalb von Temperaturen von 250 Grad Celsius zur Ablösung getempert wird.

2. Pressblech (1) oder Endlosband nach Anspruch 1,
**dadurch gekennzeichnet,**
**dass** der Trägerkörper (10) und der Prägekörper (11) eine Sandwichstruktur bilden, welche reversibel miteinander verbunden ist.

3. Pressblech (1) oder Endlosband nach Anspruch 1 oder 2,
**dadurch gekennzeichnet,**
**dass** die Magnetfolie aus einem Silikonelastomer, mit Zusatz von hochtemperaturbeständigen Magnetwerkstoffen, wie Samarium/Kobald, Aluminium/Nickel/Kobald, Neodym/Eisen/Bor, Barium- oder Strontiumferriten oder Weichferriten, wie Mangan/Zink-Verbindungen, besteht.

4. Pressblech (1) oder Endlosband nach einem der Ansprüche 1, 2 oder 3, **dadurch gekennzeichnet,**
**dass** ein mit Metallpulver dotierter hochtemperaturbeständiger Kleber einsetzbar ist, zum Beispiel Acrylat-Kleber, wie PMMA-Kleber Poly(methacryl - methacrylat), PMI Poly(methacrylimid), MBS Poly(methacryl-methacrylat)-Styrol-Butadien, UP ungesättigte Polyesterharze - DAP Diallylphtatlat, Aromatische Polymide, Silikonharze, Epoxidharze, ACM Acrylatkautschuk oder FKM Fluorkautschuk-Kleber.

5. Pressblech (1) oder Endlosband nach einem der Ansprüche 1 bis 4,
**dadurch gekennzeichnet,**
**dass** als Metallpulver Kupfer, Messing, Aluminium oder Eisen verwendbar ist.

6. Pressblech (1) oder Endlosband nach einem der Ansprüche 1 bis 5,
**dadurch gekennzeichnet,**
**dass** die Klebefähigkeit des Haftmittels (12) durch ein Lösungsmittel aufhebbar ist.

7. Pressblech (1) oder Endlosband nach einem der Ansprüche 1 bis 6,
**dadurch gekennzeichnet,**
**dass** der Prägekörper (11) als Ballardhaut ausgebildet ist, beispielsweise als abziehbare Kupferschicht.

8. Pressblech (1) oder Endlosband nach einem der Ansprüche 1 bis 7,
**dadurch gekennzeichnet,**
**dass** die Ballardhaut aus Metallfolien oder Dünnblechen besteht, welche auf einem Stahlzylinder zur Oberflächenstrukturierung aufgespannt werden, wobei der Durchmesser der Stahlzylinder an die maximale Breite der Pressbleche (1) anpassbar ist.

9. Pressblech (1) oder Endlosband nach einem oder mehreren der Ansprüche 1 bis 8,
**dadurch gekennzeichnet,**
**dass** die Ballardhaut von ca. 100 um auf einer Kupfergrundschicht aufgalvanisiert wird, wobei zwischen beiden Schichten eine Trennschicht angeordnet ist.

10. Pressblech (1) oder Endlosband nach einem oder mehreren der Ansprüche 1 bis 9,
**dadurch gekennzeichnet,**
**dass** der Trägerkörper (10) aus einem Metall, vorzugsweise aus Edelstahl, zum Beispiel AISI Nr. 630, AISI 410 oder AISI 304 oder Messing besteht und/oder dass der Prägekörper (11) aus Kupfer, Messing oder Edelstahl besteht, wobei die Dicke in Abhängigkeit von der Strukturtiefe wählbar ist, vorzugsweise 0,3 bis 3,0 mm, besonders bevorzugt 0,3 bis 1,5 mm.

11. Pressblech (1) oder Endlosband nach einem oder mehreren der Ansprüche 1 bis 10,
**dadurch gekennzeichnet,**
**dass** die Oberflächenstrukturierung des Prägekörpers (11) vor der Verbindung mit dem Trägerkörper (10) erfolgt und/oder dass die Oberflächenstrukturierung des Prägekörpers (11) durch Ätzverfahren oder Lasergravurverfahren herstellbar ist.

12. Verfahren zur Herstellung eines Pressbleches (1) oder Endlosbandes zur Prägung von Werkstoffen, insbesondere Holzwerkstoffen oder Kunststoffmaterialien, umfassend einen Trägerkörper (10) und einen Prägekörper (11), wobei
- der Prägekörper (11) durch ein Ätzverfahren, Walzverfahren, Pressverfahren oder einer Lasergravur eine Oberflächenstrukturierung erhält,
- der Träger- (10) und Prägekörper (11) mit einem Haftmittel (12) verbunden ist, wobei das Haftmittel (12) bei aus Stahl gefertigten Träger- (10) oder Prägekörpern (11)aus einer hochtemperaturbeständigen Magnetfolie besteht, oder dass das Haftmittel aus einem mit Metallpulver dotierten hochtemperaturbeständigen Kleber besteht, welcher bis zu Temperaturen von 250 Grad Celsius einsetzbar ist und oberhalb von Temperaturen von 250 Grad Celsius zur Ablösung getempert wird.

13. Verfahren nach Anspruch 12,
**gekennzeichnet durch** eine reversible Verbindung von Träger- (10) und Prägekörper (11).

14. Verfahren nach Anspruch 12 oder 13,
**gekennzeichnet durch** einen Prägekörper (11), welcher zur Oberflächenstrukturierung auf einen Metallzylinder aufgespannt oder aufgalvanisiert wurde und nach dem Abziehen von dem Metallzylinder mit dem Trägerkörper (10) verbunden wird.

15. Verfahren zur Herstellung geprägter Werkstoffe, insbesondere Holzwerkstoffe oder Kunststoffmaterialien, mittels eines Pressbleches oder Endlosbandes, welche aus einem Trägerkörper (10) und einem Prägekörper (11) mit einer Oberflächenstruktur bestehen, welche durch ein Haftmittel miteinander verbunden sind, wobei das Haftmittel (12) bei aus Stahl gefertigten Träger- (10) und Prägekörpern (11) aus einer hochtemperaturbeständigen Magnetfolie besteht, oder dass das Haftmittel aus einem mit Metallpulver dotierten hochtemperaturbeständigen Kleber besteht, welcher bis zu Temperaturen von 250 Grad Celsius einsetzbar ist und oberhalb von Temperaturen von 250 Grad Celsius zur Ablösung getempert wird.

## Claims

1. Pressing plate (1) or continuous belt, consisting of a carrier body (10) and an embossing body (11) for embossing materials, in particular wood materials or plastic materials, by means of a surface structuring of the embossing body (11), wherein the carrier body (10) is connected to the embossing body (11) via an adhesive agent (12), **characterized in that**, in case of carrier (10) and embossing bodies (11) made of steel, the adhesive agent (12) consists of a magnetic foil with high temperature stability, or that the adhesive agent consists of an adhesive with high temperature stability doped with metal powder which may be employed up to temperatures of 250 °C and is tempered above temperatures of 250 °C for detachment.

2. Pressing plate (1) or continuous belt according to claim 1, **characterized in that** the carrier body (10) and the embossing body (11) form a sandwich structure which is reversibly interconnected.

3. Pressing plate (1) or continuous belt according to claim 1 or 2, **characterized in that** the magnetic foil consists of a silicone elastomer to which magnetic materials with high temperature stability have been added, such as samarium/cobalt, aluminium/nickel/cobalt, neodymium/iron/boron, barium or strontium ferrites or soft ferrites, such as manganese/zinc compounds.

4. Pressing plate (1) or continuous belt according to one of claims 1, 2 or 3, **characterized in that** an adhesive with high temperature stability and doped with metal powder is applicable, for example acrylate adhesive, such as PMMA adhesive poly(methacryl-methacrylate), PMI poly(methacrylimide), MBS poly(methacryl-methacrylate)-styrene-butadiene, UP unsaturated polyester resins - DAP diallyl phthalate, aromatic polyamides, silicone resins, epoxy resins, ACM acrylate rubber or FKM fluororubber adhesive.

5. Pressing plate (1) or continuous belt according to one of claims 1 to 4, **characterized in that** copper, brass, aluminium or iron may be used as metal powder.

6. Pressing plate (1) or continuous belt according to one of claims 1 to 5, **characterized in that** the bonding of the adhesive agent (12) may be cancelled by a solvent.

7. Pressing plate (1) or continuous belt according to one of claims 1 to 6, **characterized in that** the embossing body (11) is embodied as Ballard shell, for example as strippable copper layer.

8. Pressing plate (1) or continuous belt according to one of claims 1 to 7, **characterized in that** the Ballard shell consists of metal foils or thin sheets which are mounted on a steel cylinder for surface structuring, wherein the diameters of the steel cylinders may be adapted to the maximum width of the pressing plates (1).

9. Pressing plate (1) or continuous belt according to one or several ones of claims 1 to 8, **characterized in that** the Ballard shell of about 100 µm is electroplated onto a copper base layer, a separation layer being disposed between the two layers.

10. Pressing plate (1) or continuous belt according to one of claims 1 to 9, **characterized in that** the carrier body (10) consists of a metal, preferably of stainless steel, for example AISI No. 630, AISI 410 or AISI 304, or brass, and/or that the embossing body (11) consists of copper, brass or stainless steel, wherein the thickness may be selected depending on the structure depth, preferably 0.3 to 3.0 mm, particularly preferred 0.3 to 1.5 mm.

11. Pressing plate (1) or continuous belt according to one or several ones of claims 1 to 10, **characterized in that** the surface structuring of the embossing body (11) is accomplished before it is connected to the carrier body (10) and/or that the surface structuring of the embossing body (11) may be produced by etching methods or laser engraving methods.

12. Method for manufacturing a pressing plate (1) or continuous belt for embossing materials, in particular wood materials or plastic materials, comprising a carrier body (10) and an embossing body (11), wherein
- the embossing body (11) obtains a surface structuring by an etching method, rolling method, pressing method or laser engraving,
- the carrier (10) and embossing body (11) is connected with an adhesive agent (12), wherein in case of carrier (10) or embossing bodies (11) made of steel, the adhesive agent (12) consists of a magnetic foil with high temperature stability, or that the adhesive agent consists of an adhesive with high temperature stability doped with metal powder which may be employed up to temperatures of 250 °C and is tempered above temperatures of 250 °C for detachment.

13. Method according to claim 12, **characterized by** a reversible connection of the carrier (10) and embossing body (11).

14. Method according to claim 12 or 13, **characterized by** an embossing body (11) which is, for surface structuring, mounted or has been electroplated on a metal cylinder and is connected to the carrier body (10) after it has been peeled off the metal cylinder.

15. Method for manufacturing embossed materials, in particular wood materials or plastic materials, by means of a pressing plate or continuous belt, consisting of a carrier body (10) and an embossing body (11) with a surface structure which are interconnected by an adhesive agent, wherein in case of carrier (10) and embossing bodies (11) made of steel, the adhesive agent (12) consists of a magnetic foil with high temperature stability, or that the adhesive agent consists of an adhesive with high temperature stability doped with metal powder which may be employed up to temperatures of 250 °C and is tempered above temperatures of 250 °C for detachment.

## Revendications

1. Plaque de pressage (1) ou bande sans fin, constituée d'un corps de support (10) et d'un corps de gaufrage (11) pour le gaufrage de matériaux, en particulier de matériaux dérivés du bois ou de matériaux en matière plastique à l'aide d'une structuration de surface du corps de gaufrage (11), le corps de support (10) étant assemblé avec le corps de gaufrage (11) par un adhésif (12),
**caractérisée en ce que**
l'adhésif (12) est constitué, pour des corps de support (10) et de gaufrage (11) fabriqués en acier, d'un film magnétique résistant aux températures élevées, ou **en ce que** l'adhésif est constitué d'une colle résistant aux températures élevées dotée d'une poudre métallique, laquelle colle peut être utilisée jusqu'à des températures de 250 degrés Celsius et est durcie par trempe, pour le décollement, à des températures supérieures à 250 degrés Celsius.

2. Plaque de pressage (1) ou bande sans fin selon la revendication 1, **caractérisée en ce que**
le corps de support (10) et le corps de gaufrage (11) forment une structure en sandwich qui est assemblée l'un avec l'autre de manière réversible.

3. Plaque de pressage (1) ou bande sans fin selon la revendication 1 ou 2, **caractérisée en ce que**
le film magnétique est constitué d'un élastomère de silicone, additionné de matériaux magnétiques résistant aux températures élevées, tels que le samarium/cobalt, l'aluminium/nickel/cobalt, le néodyn/fer/bore, de ferrites de baryum ou de strontium ou de ferrites souples, tels que les composés de manganèse/zinc.

4. Plaque de pressage (1) ou bande sans fin selon l'une quelconque des revendications 1, 2 ou 3, **caractérisée en ce que**
une colle résistant aux températures élevées dotée d'une poudre métallique est utilisable, par exemple une colle acrylate, telle qu'une colle de poly(méthacrylate de méthyle (PMMA), de polyméthacrylimide (PMI), de poly(méthacrylate-butadiène-styrène) (MBS), de résines de polyester insaturées (UP), de phtalate de diallyle (DAP), de polyamides aromatiques, de résines de silicone, de résines époxy, de caoutchouc d'acrylique (ACM) ou une colle de caoutchouc fluoré (FKM).

5. Plaque de pressage (1) ou bande sans fin selon l'une quelconque des revendications 1 à 4, **caractérisée en ce que**,
comme poudre métallique, le cuivre, le laiton, l'aluminium ou le fer est utilisable.

6. Plaque de pressage (1) ou bande sans fin selon l'une quelconque des revendications 1 à 5, **caractérisée en ce que**
le pouvoir d'adhérence de l'adhésif (12) peut être supprimé par un solvant.

7. Plaque de pressage (1) ou bande sans fin selon l'une quelconque des revendications 1 à 6, **caractérisée en ce que**
le corps de gaufrage (11) est conçu comme une pellicule Ballard, par exemple comme une couche de cuivre qui peut être retirée.

8. Plaque de pressage (1) ou bande sans fin selon l'une quelconque des revendications 1 à 7,
**caractérisée en ce que**
la pellicule Ballard est constituée de feuilles métalliques ou de tôles fines qui sont étirées sur un cylindre d'acier pour la structuration de surface, le diamètre du cylindre d'acier pouvant être adapté à la largeur maximale des plaques de pressage (1).

9. Plaque de pressage (1) ou bande sans fin selon une ou plusieurs des revendications 1 à 8,
**caractérisée en ce que**
la pellicule Ballard d'environ 100 µm est galvanisée sur une couche de base en cuivre, une couche de séparation étant disposée entre les deux couches.

10. Plaque de pressage (1) ou bande sans fin selon une ou plusieurs des revendications 1 à 9,
**caractérisée en ce que**
le corps de support (10) est constitué d'un métal, de préférence d'acier inoxydable, par exemple de type AISI 630, AISI 410 ou AISI 304 ou de laiton et/ou **en ce que** le corps de gaufrage (11) est constitué de cuivre, de laiton ou d'acier inoxydable, l'épaisseur pouvant être choisie en fonction de la profondeur de la structure, de préférence 0,3 à 3,00 mm, de manière particulièrement préférée 0,3 à 1,5 mm.

11. Plaque de pressage (1) ou bande sans fin selon une ou plusieurs des revendications 1 à 10
**caractérisée en ce que**,
la structuration de surface du corps de gaufrage (11) est effectuée avant l'assemblage avec le corps de support (10) et/ou **en ce que** la structuration de surface du corps de gaufrage (11) peut être réalisée par gravure chimique ou par gravure au laser.

12. Procédé pour la fabrication d'une plaque de pressage (1) ou d'une bande sans fin pour le gaufrage de matériaux, en particulier de matériaux dérivés du bois ou de matériaux en matière plastique, comprenant un corps de support (10) et un corps de gaufrage (11), dans lequel
- le corps de gaufrage (11) obtient une structuration de surface par gravure chimique, par laminage, par pressage ou par une gravure au laser,
- le corps de support (10) et de gaufrage (11) est assemblé avec un adhésif (12), l'adhésif (12) étant constitué, pour des corps de support (10) ou de gaufrage (11) fabriqués en acier, d'un film magnétique résistant aux températures élevées, ou en ce que l'adhésif est constitué d'une colle résistant aux températures élevées dotée d'une poudre métallique, qui peut être utilisée jusqu'à des températures de 250 degrés Celsius et est durcie par trempe, pour le décollement, à des températures supérieures à 250 degrés Celsius.

13. Procédé selon la revendication 12
**caractérisé par** un assemblage réversible du corps de support (10) et de gaufrage (11).

14. Procédé selon la revendication 12 ou 13,
**caractérisé par** un corps de gaufrage (11) qui a été étiré sur un cylindre métallique ou galvanisé pour la structuration de surface ou est assemblé avec le corps de support (10) après le retrait du cylindre métallique.

15. Procédé pour la fabrication de matériaux gaufrés, en particulier de matériaux dérivés du bois ou de matériaux en matière plastique, à l'aide d'une plaque de pressage ou d'une bande sans fin qui sont constituées d'un corps de support (10) et d'un corps de gaufrage (11) présentant une structure de surface, lesdits corps sont assemblés l'un avec l'autre par un adhésif, l'adhésif (12) étant constitué, pour des corps de support (10) et de gaufrage (11) fabriqués en acier, d'un film magnétique résistant aux températures élevées, ou en ce que l'adhésif est constitué d'une colle résistant aux températures élevées dotée d'une poudre métallique, qui peut être utilisée jusqu'à des températures de 250 degrés Celsius et est soumise, pour le décollement, à un recuit à des températures supérieures à 250 degrés Celsius.
